# FASCICULE DE BREVET EUROPEEN

(11) **EP 2 299 167 B1**
(45) Date de publication et mention de la délivrance du brevet: **19.05.2021**
(21) Numéro de dépôt: 10177010.5
(22) Date de dépôt: 17.11.2006
(51) Int. Cl.: F21S 41/32, F21S 43/50, F21V 7/00

(54) **Dispositif d'éclairage et/ou de signalisation pour automobile**
Beleuchtungs- und/oder Signaleinrichtung für Kraftfahrzeuge
Lighting and/or signalling device for automotive vehicle

(30) Priorité: 24.11.2005 FR 0511909
(43) Date de publication de la demande: 23.03.2011
(62) Demande divisionnaire de: 06291787.7
(73) Titulaire: VALEO VISION, 93012 Bobigny (FR)
(72) Inventeur: Valois, Christophe, 59178 Hasnon (FR)

(56) Documents cités:
- EP-A- 1 191 280
- EP-A- 1 291 240
- EP-A- 1 724 519
- FR-A- 2 759 149
- FR-A- 2 863 038
- FR-A1- 2 848 285
- US-A1- 2004 027 836
- US-A1- 2005 174 794
- US-A1- 2005 248 955

## Description

L'invention est relative à des dispositifs d'éclairage et/ou de signalisation pour automobile, et notamment à des projecteurs antibrouillard pour véhicule automobile.

Elle s'intéresse plus particulièrement aux faisceaux lumineux éclairant sur le côté des véhicules. On entend par là des faisceaux lumineux éclairant selon une orientation générale/moyenne oblique par rapport à l'axe longitudinal X du véhicule (axe généralement confondu avec ou peu différent de l'orientation de l'axe optique des autres faisceaux, dits principaux, émis par les projecteurs).

Il peut s'agir, au sens de l'invention, et de façon non limitative, des faisceaux lumineux émis par des modules optiques pour assurer dans les virages un complément d'éclairage du côté où le véhicule tourne. Cette fonctionnalité est connue sous le terme de « code virage fixe », ou encore de FBL (l'abréviation anglo-saxonne de « Fixed Bending Light »). Elle est décrite par exemple dans le brevet EP 864 462. Le faisceau du FBL s'associe ainsi à un faisceau standard de type code émis par un module optique dit principal, pour donner un faisceau global avec une ouverture angulaire plus importante, ledit faisceau global devant respecter une grille photométrique définie dans les réglementations en vigueur concernant les fonctions dites AFS (abréviation du terme anglo-saxon « Advanced Front Lighting Systems »).

Il peut également s'agir des faisceaux lumineux assurant une fonction d'éclairage connue sous le terme anglo-saxon de « cornering », soit un éclairage dans les coins, dont le but consiste à éclairer davantage sur les côtés du véhicule, pour permettre une meilleure visibilité au conducteur du véhicule (fonction d'éclairage), mais aussi pour permettre à l'environnement extérieur du véhicule de mieux discerner le véhicule (fonction de signalisation) Cette fonction est, à elle seule, définie par une grille photométrique spécifique prévue dans les réglementations en vigueur.

Le point commun à ces deux types de faisceaux, « cornering » et faisceau complémentaire de FBL, est qu'il faut parvenir à envoyer suffisamment de lumière selon un axe oblique par rapport à l'axe longitudinal du véhicule, ce qui pose un certain nombre de problèmes, puisque habituellement les projecteurs comprennent un ou plusieurs modules optiques émettant des faisceaux lumineux dont l'axe optique coïncide peu ou prou avec l'axe X longitudinal du véhicule. (On comprend par «module optique» un ensemble de composants comportant au moins un réflecteur, sa ou ses sources lumineuses associée(s) et éventuellement des éléments optiques associés du type éléments dioptriques, lentille de Fresnel ...), et apte à émettre au moins un faisceau lumineux donné.

Une première solution a consisté à tourner à l'intérieur du projecteur le module destiné à éclairer latéralement par rapport aux autres modules optiques : on conserve au projecteur sa configuration habituelle, avec ses modules principaux, par exemple celui émettant le faisceau code ou route, et on tourne le module complémentaire FBL ou « Cornering », de façon à ce que son axe optique fasse un angle avec l'axe optique des autres modules.

Cette solution a cependant ses limites : un module ainsi tourné est plus encombrant à l'intérieur du projecteur, avec notamment des connecteurs de lampe disposés de façon oblique, un réflecteur prenant plus de place. Or c'est la compacité que l'on recherche de plus en plus dans un projecteur. Par ailleurs, tourner ainsi le module tend à entraîner une perte de flux lumineux émis par le module : les rayons les plus obliques ont tendance à ne plus pouvoir sortir de la glace de fermeture du projecteur. Suivant donc la forme du projecteur, l'amplitude de la rotation du module est donc plus ou moins limitée, et il est difficile de garantir que le faisceau émis par le module et sortant effectivement du projecteur est bien compatible avec les réglementations en vigueur
Un module antibrouillard comportant toutes les caractéristiques du préambule de la revendication 1 est par exemple connu du document FR 2 793 000.

L'invention a donc pour but de remédier aux inconvénients de cette première solution, en proposant notamment une nouvelle conception de module d'éclairage latéral, qui soit notamment plus facile à réaliser, plus performant, ou encore moins contraignant quant à la conception du module et/ou du projecteur incluant le module en question.

Le module optique selon l'invention comporte toutes les caractéristiques de la revendication 1. Il comprend au moins un réflecteur principal associé à au moins une source lumineuse afin d'émettre un faisceau lumineux principal. Il comporte aussi au moins une zone réfléchissante supplémentaire hors dudit réflecteur principal et qui est apte à recevoir une partie de la lumière provenant directement ou indirectement de ladite source lumineuse et à la renvoyer pour faire un faisceau lumineux secondaire dans une direction privilégiée différente de la direction privilégiée du faisceau lumineux principal.

On utilise ainsi, en quelque sorte, une partie de la lumière destinée à faire un faisceau donné (le faisceau dit principal) pour faire un autre faisceau (dit secondaire) d'orientation différente, cette utilisation étant maîtrisée de façon à ne pas perturber les performances optiques, la photométrie et la distribution du faisceau principal. Ceci peut être réalisé, par exemple, en utilisant de la lumière dans la partie du faisceau principal la moins utile sur le plan photométrique, et/ou en récupérant de la lumière qui, sinon, aurait été perdue.

Cette solution présente de nombreux avantages, dont les suivants :
- on n'a recours qu'à une seule source lumineuse pour faire deux faisceaux lumineux différents, on peut ainsi conserver des sources lumineuses standard sans nécessiter l'utilisation d'une seconde source spécifique (ni tous ses accessoires, sans faisceau électrique supplémentaire notamment),
- on peut conserver au module optique son orientation habituelle selon l'axe longitudinal du véhicule, ce qui est intéressant en termes de compacité du produit,
- le module peut conserver substantiellement standard la conception du réflecteur principal dédié à l'obtention d'un faisceau principal donné, en ajoutant la zone réfléchissante supplémentaire appropriée pour avoir le faisceau secondaire voulu,
- on peut ainsi décliner plusieurs modules optiques présentant un faisceau principal substantiellement identique, avec le même réflecteur, et pouvant présenter plusieurs faisceaux secondaires possibles pour adapter le module à la demande, selon la configuration de zone réfléchissante supplémentaire, ce qui donne une flexibilité accrue au module,
- on peut ainsi conférer une nouvelle fonction à un module optique existant sans remettre en cause entièrement sa conception optique et mécanique.

Le fait que la zone réfléchissante supplémentaire soit hors du réflecteur principal signifie qu'elle peut être attenante, à proximité du réflecteur, mais qu'elle n'en fait pas partie intégrante, ce qui permet, comme évoqué plus haut, de standardiser le réflecteur principal.

Préférentiellement, la distance entre la zone réfléchissante supplémentaire et l'axe optique est supérieure ou égale à la distance entre les bords du réflecteur principal et l'axe optique. C'est-à-dire que pour chaque point de la zone réfléchissante supplémentaire, la distance la plus courte de ce point à l'axe optique est préférentiellement supérieure ou égale à la distance la plus courte entre les bords du réflecteur principal et l'axe optique.

Préférentiellement, la zone réfléchissante supplémentaire est apte à recevoir une partie de la lumière provenant seulement directement de ladite source lumineuse. Par « lumière directe de la source lumineuse » ou « provenant directement de la source lumineuse », on entend les rayons émis par la source lumineuse qui n'ont pas été préalablement réfléchis. Par opposition, par « lumière provenant indirectement de la source lumineuse », on entend les rayons qui ont été préalablement réfléchis au moins une fois après leur émission par la source lumineuse.

On comprend sous le terme de module optique un ensemble de composants comprenant au moins un réflecteur et une source lumineuse, et qui peut soit être un élément d'éclairage unitaire, comme un module anti-brouillard indépendant du projecteur du véhicule, soit être un composant destiné à être intégré dans un projecteur.

La direction privilégiée du faisceau lumineux principal peut être assimilée à son axe optique. Cet axe peut être confondu ou non avec l'axe longitudinal du véhicule équipé du dispositif selon l'invention : Il peut être effectivement être confondu, ou, par exemple, être un peu incliné dans un plan substantiellement vertical et/ou horizontal par rapport à l'axe longitudinal du véhicule. Par exemple, quand le faisceau principal est de type anti-brouillard, son axe optique peut être légèrement incliné, de 0.5 à 2° verticalement, et de 0 à 15°, notamment de 5 à 10°, horizontalement.

On a mentionné plus haut une direction privilégiée « différente » de la direction privilégiée du faisceau lumineux principal. Cette différence angulaire entre les deux faisceaux, le principal et le dévié, est de préférence significative, de préférence d'au moins 10°, notamment comprise entre 25° et 70°, notamment entre 30 et 60°. Cet écart se fait, de préférence, selon un plan substantiellement horizontal, bien que l'invention comprenne aussi une différence d'orientation ayant à la fois une composante dans un plan horizontal et une composante dans un plan vertical.

Le faisceau secondaire présente préférentiellement une répartition de 0 à 90°. Par « répartition », on entend l'angle entre le rayon du faisceau secondaire présentant la différence angulaire la plus faible avec l'axe optique du module optique et le rayon du faisceau secondaire présentant la différence angulaire la plus grande avec l'axe optique du module optique.

Préférentiellement, la zone réfléchissante supplémentaire permet de réfléchir sur le côté 5 à 10 % du flux lumineux provenant directement de la source lumineuse.

Préférentiellement, le faisceau secondaire est suffisant pour générer un éclairage, de sorte qu'il n'est pas nécessaire d'utiliser une lentille convergente ou d'autres moyens optiques permettant de changer la direction ou la distribution des rayons réfléchis par la zone réfléchissante supplémentaire. Plus particulièrement, la présente invention peut être adaptée à des projecteurs dont le module optique, composé d'une lampe et d'un réflecteur, est dépourvu de lentille.

Selon l'invention, le faisceau lumineux principal est un faisceau antibrouillard et le faisceau lumineux secondaire est un faisceau assurant une fonction d'éclairage latéral dite « cornering ».

Selon l'invention, la zone réfléchissante supplémentaire est disposée de manière à ce que ledit faisceau lumineux secondaire éclaire une zone d'éclairage supplémentaire, s'étendant de façon suffisamment large hors de la zone éclairée par ledit faisceau lumineux principal pour permettre un éclairage sur les côtés et assurer ainsi une fonction d'éclairage latéral du type « cornering ».

Lorsque l'on veut obtenir un éclairage sur les côtés, la différence angulaire entre les directions privilégiées des deux faisceaux est préférentiellement d'environ 45°, et la répartition du faisceau secondaire est préférentiellement de 30 à 60°.

Avantageusement mais non nécessairement, les faisceaux principal d'une part et secondaire d'autre part sont des faisceaux à coupure, avec notamment le même type de coupure, plate ou oblique.

Selon l'invention, le module optique ne comprend qu'une seule zone réfléchissante supplémentaire. On a ainsi un module pour équiper l'avant droit du véhicule avec une zone réfléchissante supplémentaire donnée, et un module pour équiper l'avant gauche du véhicule, avec une zone réfléchissante différente dans son positionnement dans le module que dans le module côté droit.

Avantageusement, la zone réfléchissante supplémentaire est intégrée à une pièce de style du module. On comprend par pièce de style tout composant qui vient habiller les modules optiques et, par exemple, assurer une continuité de surface entre les modules et les parois du boîtier ou la zone de jonction boîtier/glace de fermeture.

Ces pièces de style ont donc une vocation cosmétique, et on cherche généralement à ce qu'elles n'aient aucune, ou le moins possible, d'incidence, sur le plan optique, sur les faisceaux lumineux émis par le module. Elles peuvent faire partie intégrante du module, notamment quand le module est un produit unitaire, comme un module anti-brouillard par exemple. Elles peuvent également être associées, en contact avec les modules, et faire partie du projecteur dans lequel le module doit être intégré.

On modifie ainsi localement une pièce de style pour qu'elle puisse, contrairement à sa vocation, participer à la définition optique d'un faisceau lumineux.

L'intégration de la zone réfléchissante supplémentaire dans une pièce de style peut se faire de différentes façons : il peut s'agir, par exemple, de modifier superficiellement localement la pièce de style. Il peut aussi s'agir d'insérer la zone réfléchissante dans une pièce de style, sous forme d'un insert que l'on vient fixer à la pièce par tout moyen mécanique (clipsage ....) ou par collage.

Selon l'invention, la zone réfléchissante supplémentaire est disposée dans le masque du module entourant au moins en partie le réflecteur principal ou fait partie intégrante dudit masque ou est disposée à proximité dudit masque. Le terme masque (« bezel » en anglais) désigne la pièce de style assurant une continuité de surface entre le réflecteur et le reste du module (ou du projecteur).

Le masque est réfléchissant localement pour obtenir la zone réfléchissante supplémentaire voulue, et diffusant/ absorbant sur le reste de sa surface visible. Le masque peut être rendu diffusant par grainage, les zones réfléchissantes supplémentaires étant aluminées mais non grainées.

Concrètement, on peut faire un masque entièrement aluminé, donc initialement entièrement réfléchissant, puis traiter les parties visibles du masque afin de les rendre diffusantes/absorbantes sauf dans une zone qui doit réfléchir selon l'invention. On peut aussi avoir la démarche inverse, en ayant un masque dont la surface visible est initialement entièrement rendue diffusante ou absorbante, puis rendre localement une certaine zone réfléchissante (par aluminage sélectif par exemple). On peut aussi, comme évoqué plus haut, prévoir une « fenêtre » dans le masque dans laquelle on fixe un insert réfléchissant, ou une zone que l'on vient recouvrir d'un insert réfléchissant.

Notamment quand il est nécessaire de contrôler parfaitement les caractéristiques du faisceau secondaire, il est utile non seulement de rendre réfléchissante une zone de la pièce de style ou du masque, mais également de modifier le relief de la pièce dans ladite zone : la zone a de préférence une forme géométrique étudiée de façon à respecter la photométrie demandée. Afin d'assurer une continuité de surface avec le reste de la pièce de style, on peut alors considérer que la zone supplémentaire réfléchissante comporte une portion centrale définie optiquement comme un réflecteur, et une portion périphérique qui est une zone de jonction avec le reste de la pièce. La zone, au moins dans cette portion centrale, peut ainsi comporter une pluralité de facettes, ayant notamment une pluralité de focales. Cette modification de géométrie dans la pièce de style, outre la modification d'aspect, peut aussi participer à un effet de style intéressant.

Le réflecteur principal est par exemple de type à surface complexe, ou de type à génératrices paraboliques, ou de type elliptique.

L'invention a également pour objet le projecteur équipé d'au moins un de ces modules optiques, et la voiture équipée de l'un de ces modules, seuls ou intégrés dans un projecteur.

L'invention sera décrite ci-après à l'aide d'exemples non limitatifs illustrés par les figures suivantes :
**Fig.1a et 1b** : une vue de face et en perspective éclatée d'un module optique anti-brouillard selon l'art antérieur (exemple comparatif 1),
Fig. 2a, 2b, 2c, et 2d : une vue de face ,en perspective éclatée, de dessus et latérale d'un module optique anti-brouillard modifié non couvert par les revendications pour faire également un faisceau « cornering » (exemple 1),
**Fig.3** : une représentation des isolux du faisceau anti-brouillard avec le module de l'exemple comparatif,
**Fig.4** : une représentation des isolux du faisceau anti-brouillard et « cornering » avec le module de l'exemple 1,
**Fig. 5a et 5b** : une vue en perspective éclatée d'un autre module optique anti-brouillard modifié selon l'invention pour faire également un faisceau « cornering » (exemple 2),
**Fig.6** : une représentation des isolux du faisceau anti-brouillard avec le module de l'exemple 2 avant modification selon l'invention (exemple comparatif 2),
**Fig.7** : une représentation des isolux du faisceau anti-brouillard et « cornering » avec le module de l'exemple 2,
**Fig.8** : une représentation schématique d'un module optique anti-brouillard modifié selon l'invention et de la trajectoire de rayons constituant le faisceau « cornering », selon une section horizontale, passant par l'axe optique du module.

Toutes ces figures sont schématiques et ne respectent pas nécessairement l'échelle. Tous les composants ne sont pas représentés, mais seulement ceux qui concernent directement l'invention, pour en faciliter la lecture.

### Exemple 1 comparatif (art antérieur)

La figure 1 représente en perspective un module optique M comprenant un réflecteur R et une source lumineuse S qui peut être du type lampe halogène ou lampe xénon (non représentée à la figure). Il s'agit ici, à titre d'exemple d'une lampe de type halogène H11. Le réflecteur R est de type surface complexe, défini de façon à générer un faisceau à coupure plate, de type anti-brouillard. Pour plus de détails sur l'obtention d'un tel faisceau, on peut avantageusement se reporter aux brevets FR 2 793 000 et FR 2 792 999.

Le module M comporte aussi une pièce de style appelée masque B, qui vient assurer la continuité de surface entre le bord extérieur du réflecteur R et le bord de la glace fermant le module (non représentée), et qui est substantiellement cylindrique pour s'adapter au contour extérieur du réflecteur. Le masque est aluminé et présente des stries s qui ont un double objectif : conférer au module un style particulier, et s'assurer que des rayons parasites provenant du réflecteur et atteignant le masque soient diffusés de façon à éviter tout éblouissement intempestif par réflexion parasite à sa surface de rayons lumineux provenant du réflecteur ou directement de la source. Le masque pourrait aussi être choisi non aluminé, et avoir un aspect mat, noir ou gris par exemple, le rendant également au moins partiellement absorbant.

### Exemple 1 (non couvert par les revendications)

La figure 2 représente le module précédent modifié selon l'invention : on conserve le réflecteur R et la source S inchangés, et on modifie le masque de façon à ce qu'il ait deux zones Z1,Z2 disposées latéralement (en considérant le module tel que monté dans le véhicule), symétriquement par rapport à l'axe optique X défini par le réflecteur principal R. Ces zones permettent d'obtenir, en superposition avec le faisceau anti-brouillard un faisceau de type « cornering ». Chacune de ces zones est aluminée comme le reste du masque, mais n'est pas diffusante/absorbante : la géométrie de la zone Z1 est calculée de façon à ce que tout rayon lumineux provenant soit directement de la source S soit provenant du réflecteur R, et atteignant cette zone en reparte selon un axe privilégié X1 faisant un angle avec l'angle X d'environ 45°, et qui peut être choisi entre 30 et 60° dans les configurations les plus usuelles.

A noter également que l'axe optique X est incliné par rapport à l'axe longitudinal AV du véhicule.

De même, la zone Z2 est calculée de façon à ce que les rayons qui l'atteignent soient déviés et repartent selon un axe privilégié X2 symétrique de l'axe X1 par rapport à l'axe optique X. Ces surfaces Z1,Z2 comportent une succession de facettes, chaque facette ayant sa focale propre. Ce type de module est indifférencié côté droit et côté gauche : seule une des zones est efficace vis-à-vis de la fonction « cornering » pour chacun des modules.

La figure 8 permet de visualiser les directions privilégiées X1 et X2 des faisceaux secondaires ainsi que leur répartition. Ainsi, Y1max correspond à la direction du rayon de lumière ayant l'angle le plus élevé rapport à l'axe optique X et Y1min correspond à la direction du rayon de lumière ayant l'angle le moins élevé par rapport à l'axe optique X. Le faisceau secondaire généré par la zone réfléchissante Z1 est donc réparti entre Y1min et Y1 max et est émis globalement selon la direction privilégiée X1. L'exemple préférentiel représenté en figure 8, correspond à un éclairage avec une fonction « cornering ». L'angle entre Y1min et X est d'environ 30° et l'angle entre Y1max et X est d'environ 60°. L'angle entre la direction privilégiée X1 et l'axe optique X est d'environ 45°. Pareillement, on observe que le faisceau secondaire généré par la zone réfléchissante Z2 est émis selon la direction privilégiée X2, l'angle entre X2 et X étant d'environ 45°, et est réparti entre Y2min et Y2max, soit entre environ 30° et 60° par rapport à X.

Les figures 3 et 4 permettent de comparer la répartition des faisceaux lumineux obtenus : ce sont des représentations d'isolux, mesurés à 25 mètres.

La figure 3 correspond à l'exemple 1 comparatif : on a bien une répartition d'un faisceau d'anti-brouillard avec une coupure plate, et un flux total mesuré de 370 lumen.

La figure 4 correspond à l'exemple 1 selon l'invention : la zone centrale d'éclairement A correspond à la zone éclairée par le faisceau principal. La zone gauche G et la zone droite D correspondent aux zones éclairées par les faisceaux secondaires générés par Z2 et Z1. On voit que la répartition du faisceau s'est largement étalée, de façon relativement symétrique de part et d'autre du faisceau d'origine selon la figure 3, et que la coupure reste plate. Le flux total mesuré est de 430 lumen.

On atteint facilement les valeurs minimales du « cornering » définies selon la norme ECE R110, à savoir un point 2.5D60L à 240 candelas minimum, un point 2.5D45L de 400 candelas minimum et un point à 2.5D30L à 240 candelas minimum. L'étalement n'apporte une fonctionnalité « cornering » que d'un côté, le côté gauche si l'on considère qu'il s'agit ici d'un anti-brouillard droit de véhicule (symbolisé par la flèche à la figure 4), l'apport côté droit (côté intérieur au véhicule donc) participe au faisceau anti-brouillard. Il est intéressant de noter que le flux total mesuré est plus élevé, et ceci de façon significative, et que les caractéristiques photométriques du faisceau anti-brouillard stricto sensu ne sont pas affectées par la modification du masque. On en conclut que l'invention permet d'obtenir une fonction « cornering » à moindre coût, sans lampe supplémentaire, et que l'obtention de cette fonction en plus ne s'obtient pas au détriment de la fonction principale.

Le gain en flux lumineux démontre que la fonction « cornering » résulte, au moins pour partie, de la récupération de rayons lumineux qui, sinon, se « perdaient » au niveau du masque. On améliore ainsi sensiblement le rendement de la lampe, toutes choses égales par ailleurs.

### Exemple 2 (selon l'invention)

Comme représenté à la figure 5, Il s'agit ici d'un module optique de type anti-brouillard de conception un peu différente de l'exemple 1 : la source S est une lampe halogène H 11, le réflecteur R est de type surface complexe. Le masque B qui vient se fixer sur le pourtour du réflecteur est striée (alternativement, il peut être grainé). Il présente aussi une zone réfléchissante supplémentaire Z1, qui a une forme substantiellement parabolique, et dont la surface est aluminée. La figure 6 représente les lignes d'isolux du module quand le masque est dépourvu de la zone réfléchissante Z1 (exemple comparatif 2), et la figure 7 les lignes d'isolux selon l'exemple 2. On voit que la zone Z1 permet d'obtenir un faisceau qui conserve sa coupure plate et qui « s'étale » d'un côté, à savoir un étalement dans la zone G située à gauche de la zone centrale A.

Les points de mesure du « cornering » selon la norme SAE J852 ont des niveaux minima requis, largement atteints par l'exemple 2, comme montré dans le tableau de mesures ci-dessous

| | | | |
|---|---|---|---|
| Points de mesure | 2.5D60L | 2.5D45L | 2.5D30L |
| Minimum requis | 300 cd | 500 cd | 300 cd |
| Valeurs mesurées | 350 cd | 770 cd | 1400 cd |

## Revendications

1. Module optique (M) anti-brouillard, ledit module optique comprenant au moins un réflecteur principal (R) associé à au moins une source lumineuse (S) afin d'émettre un faisceau lumineux principal antibrouillard, **caractérisé en ce que** ledit module optique (M) comporte une zone réfléchissante supplémentaire (Z1,Z2) hors dudit réflecteur principal (R) et apte à recevoir une partie de la lumière provenant directement ou indirectement de ladite source lumineuse (S) et à la renvoyer pour faire un faisceau lumineux secondaire assurant une fonction d'éclairage latéral dite « cornering »dans une direction (X1) privilégiée différente de la direction privilégiée (X) du faisceau lumineux principal, la zone réfléchissante supplémentaire (Z1,Z2) est disposée dans un masque (B) du module entourant au moins en partie le réflecteur principal (R) ou fait partie intégrante dudit masque (B) ou est disposée à proximité dudit masque (B), de manière à ce que ledit faisceau lumineux secondaire éclaire une zone d'éclairage supplémentaire, s'étendant de façon suffisamment large hors de la zone éclairée par ledit faisceau lumineux principal antibrouillard pour permettre un éclairage latéral du type « cornering » et le masque (B) est aluminé et réfléchissant localement pour obtenir la zone réfléchissante supplémentaire et diffusant sur le reste de sa surface visible par la présence de stries ou en étant grainé.

2. Module selon l'une des revendications précédentes, **caractérisé en ce que** la zone réfléchissante supplémentaire (Z1, Z2) est apte à recevoir une partie de la lumière provenant seulement directement de ladite source lumineuse (S).

3. Module selon l'une des revendications précédentes, **caractérisé en ce que** la distance entre la zone réfléchissante supplémentaire (Z1, Z2) et l'axe optique (X) est supérieure ou égale à la distance entre les bords du réflecteur principal (R) et l'axe optique.

4. Module selon l'une des revendications précédentes, **caractérisé en ce que** la zones réfléchissante supplémentaire (Z1, Z2) comporte une pluralité de facettes, ayant notamment une pluralité de focales.

5. Module selon l'une des revendications précédentes, **caractérisé en ce que** le réflecteur principal (R) est de type à surface complexe, ou de type à génératrices paraboliques, ou de type elliptique.

6. Projecteur automobile antibrouillard, **caractérisé en ce qu'il** comporte au moins un module selon l'une des revendications précédentes.

## Patentansprüche

1. Nebellicht Optikmodul (M), wobei das Optikmodul wenigstens einen Hauptreflektor (R) umfasst, der wenigstens einer Lichtquelle (S) zur Abgabe eines Hauptnebellichtbündels zugeordnet ist, **dadurch gekennzeichnet, dass** das Optikmodul (M) einen zusätzliche Reflexionsbereich (Z1, Z2) aufweist, der außerhalb des Hauptreflektors (R) angeordnet ist und der jeweils einen Teil des direkt oder indirekt von der Lichtquelle (S) stammenden Lichts aufzunehmen und zu reflektieren vermag, um ein Zusatzlichtbündel in einer bevorzugten Richtung (X1) zu bilden, die nicht der bevorzugten Richtung (X) des Hauptlichtbündels entspricht, wobei der zusätzliche Reflexionsbereich (Z1, Z2) in ein Zierstück (B) des Moduls angeordnet ist, die zumindest teilweise den Hauptreflektor (R) umgibt, oder ein fester Bestandteil das genannten Zierstücks (B) ist oder in der Nähe das genannten Zierstücks (B) angeordnet ist und solchermaßen angeordnet sind, dass das Zusatzlichtbündel einen zusätzlichen Ausleuchtungsbereich beleuchtet, der sich außerhalb des vom Hauptnebellichtbündel beleuchteten Bereichs in ausreichender Breite erstreckt, um eine Ausleuchtung an den Seiten vom Typ "cornering" zu ermöglichen , und das aluminierte Zierstück (B) zur Erlangung der zusätzliche Reflexionsbereich (Z1, Z2) lokal reflektierend ist und auf der übrigen sichtbaren Oberfläche durch das Vorhandensein von Rillen oder durch Körnung diffundierend.

2. Modul nach dem vorhergehenden Anspruch, **dadurch gekennzeichnet, dass** der zusätzliche Reflexionsbereich (Z1, Z2) einen Teil des nur direkt von der Lichtquelle (S) stammenden Lichts aufzunehmen vermag.

3. Modul nach einem der vorhergehenden Ansprüche, **dadurch gekennzeichnet, dass** der Abstand zwischen dem zusätzlichen Reflexionsbereich (Z1, Z2) und der optischen Achse (X) größer oder gleich dem Abstand zwischen den Rändern des Hauptreflektors (R) und der optischen Achse ist.

4. Modul nach einem der vorhergehenden Ansprüche, **dadurch gekennzeichnet, dass** der zusätzliche Reflexionsbereich (Z1, Z2) eine Vielzahl von Facetten aufweist, die insbesondere eine Vielzahl von Brennweiten besitzen.

5. Modul nach einem der vorhergehenden Ansprüche, **dadurch gekennzeichnet, dass** der Hauptreflektor (R) vom Typ mit komplexer Oberfläche oder vom Typ mit parabolischer Erzeugenden oder vom elliptischen Typ ist.

6. Nebellichtkraftfahrzeugscheinwerfer, **dadurch gekennzeichnet, dass** er wenigstens ein Modul nach einem der vorhergehenden Ansprüche umfasst.

## Claims

1. Anti-fog optical module (M), said optical module comprising at least one main reflector (R) which is associated with at least one source of light (S) in order to emit a main anti-fog light beam, **characterised in that** the said optical module (M) comprises one additional reflective area (Z1, Z2) outside the said main reflector (R) and that can receive part of the light obtained directly or indirectly from the said source of light (S) and return it in order to produce a secondary light beam providing a so called "cornering" side illumination function in a preferential direction (X1) which is different from the preferential direction (X) of the main light beam, the additional reflective area (Z1, Z2) is integrated in a style part (B) of the module, which is surrounding at least partly the main reflector (R), or forms an integral part of the said style part (B), or is disposed in the vicinity of the said style part (B), such that the said secondary light beam lights an additional lighting area which extends sufficiently widely outside the area lit by the said main anti-fog light beam to permit one lighting at the sides of the "cornering" type, and the aluminised shield (B) is reflective locally in order to obtain the additional reflective area (Z1, Z2), and is diffusive on the remainder of its visible surface by means of the presence of striations or by being grainy.

2. Module according to the preceding claim, **characterised in that** the additional reflective area (Z1, Z2) can receive part of the light obtained only directly from the said source of light (S).

3. Module according to one of the preceding claims, **characterised in that** the distance between the additional reflective area (Z1, Z2) and the optical axis (X) is equal to, or greater than the distance between the edges of the main reflector (R) and the optical axis.

4. Module according to one of the preceding claims, **characterised in that** the additional reflective area (Z1, Z2) comprises a plurality of facets which in particular have a plurality of refractive values.

5. Module according to one of the preceding claims, **characterised in that** the main reflector (R) is of the type with a complex surface, or of the type with parabolic generatrices, or of the elliptical type.

6. Motor vehicle anti-fog headlight, **characterised in that** it comprises at least one module according to one of the preceding claims.
